# EUROPÄISCHE PATENTANMELDUNG

(11) **EP 4 699 888 A1**
(43) Veröffentlichungstag der Anmeldung: **25.02.2026**
(21) Anmeldenummer: 25196595.0
(22) Anmeldetag: 19.08.2025
(51) Int. Cl.: B61B 1/02, B61B 12/02

(54) **SEILBAHNSTATION MIT STETIGFÖRDERER**

(30) Priorität: 20.08.2024 AT 506812024
(71) Anmelder: Innova Patent GmbH, 6922 Wolfurt (AT)
(72) Erfinder: Fessler, Dietmar, 6932 Langen bei Bregenz (AT)
(74) Vertreter: Patentanwälte Pinter & Weiss OG

(57) **Zusammenfassung**

Um eine Seilbahnstation (S1) mit geringem Raumbedarf sowie mit für Passagiere bequem zu erreichenden Ein- und Ausstiegszonen bereitzustellen, werden eine erste Stations-Ebene (E1), eine zweite Stations-Ebene (E2), und in der ersten Stations-Ebene (E1) ein Stationsförderer (5) sowie ein Stetigförderer (SF) vorgesehen, der Stetigförderer (SF) aufweisend eine Förderstrecke (FS) zur Verbindung der Stations-Ebenen (E1, E2), zumindest ein Mitnahmeelement (M), sowie ein Fördermittel zum steten Bewegen des zumindest einen Mitnahmeelements (M) entlang der Förderstrecke (FS), wobei das zumindest eine Mitnahmeelement (M) ausgestaltet ist, ein in der ersten Stations-Ebene (E1) mittels des Stationsförderers (3) bewegtes Seilbahnfahrzeug (2) in einem Übergabepunkt (UP) der Stationsförderer-Strecke (5S) zu erfassen und in die zweite Stations-Ebene (E2) mitzunehmen, wobei die Förderstrecke (FS) zumindest abschnittsweise quer zu einer Schwere-Ebene (SE) verläuft, die im Übergabepunkt (UP) von einer Schwererichtung (GR) der auf das Seilbahnfahrzeug (2) angreifenden Schwerkraft und der Stationsförderer-Richtung (SR) im Übergabepunkt (UP) aufgespannt wird.

## Beschreibung

Die gegenständliche Erfindung betrifft eine Seilbahnstation mit einer ersten Stations-Ebene und einer zweiten Stations-Ebene, wobei in der ersten Stations-Ebene ein Stationsförderer mit einer Stationsförderer-Strecke zum Bewegen eines Seilbahnfahrzeugs entlang der Stationsförderer-Strecke in einer Stationsförderer-Richtung vorgesehen ist. Weiters betrifft die gegenständliche Erfindung eine Seilbahnanlage sowie ein Verfahren zum Betreiben der Seilbahnanlage.

Bei bekannten Seilbahnanlagen mit Seilbahnstationen und mit an Tragseilen, Förderseilen oder Zugseilen ankuppelbaren Seilbahnfahrzeugen befinden sich die Ein- und Ausstiegszonen für Passagiere typischerweise in einer Ebene, die über dem das Stationsgebäude umgebende Gelände liegt. Ein Grund dafür besteht darin, dass auf diese Weise das Gelände, welches die Seilbahnstationen umgibt, für den Betrieb einer Seilbahnanlagen nicht benötigt wird, wodurch dieses Gelände als Zugang für die Passagiere, als Straßenfläche, als Parkplatz usw. zur Verfügung steht. Seilbahnstationen sind hierfür üblicherweise zweigeschoßig ausgebildet, wobei sich im unteren Geschoß eine Zutrittshalle, Montageräume usw. befinden können, und sich im oberen Geschoß der Ein- und Ausstiegsbereich für die Passagiere befindet. Diese typische räumliche Anordnung einer Seilbahnstation bedingt, dass Passagiere nur über Stiegen, Aufzüge oder Rampen zu den Ein- bzw. Ausstiegsbereichen einer Seilbahnanlage gelangen. Aufgrund des Umstandes, dass Passagiere dabei ihre Sportausrüstung transportieren müssen und oftmals sperrige, zum Gehen unkomfortable Skischuhe tragen, ergibt sich dadurch in vielen Fällen ein Komfortverlust.

Die Problematik des Erreichens von Ein- und Ausstiegszonen zum Ein- und Aussteigen in und aus Seilbahnfahrzeugen, welche sich auf einer anderen Ebene befinden, als Eingangsbereiche zum Betreten und Verlassen einer Seilbahnstation, ist im Stand der Technik bekannt. So offenbart EP 1 878 631 B1 eine Seilbahnstation mit zwei Höhenförderrädern zur Verbindung einer unteren Ebene, in der Passagiere über Ein- und Ausstiegszonen in ein Seilbahnfahrzeug ein- und wieder aussteigen können, mit einer oberen Ebene, von der aus die Seilbahnfahrzeuge von einem umlaufenden Förderseil übernommen werden, um zu einer weiteren Seilbahnstation transportiert zu werden. Ein wesentlicher Nachteil des Höhenförderrades aus EP 1 878 631 B1 ist jedoch, dass es sperrig ist und einen großen Raumbedarf aufweist.

US 5 069 140 A beschreibt eine Seilbahnstation für eine Seilbahnanlage mit einer oberen und einer unteren Ebene, wobei sich in jeder Ebene ein Einstiegs- bzw. Ausstiegsbereich für Passagiere befindet. Dabei werden Seilbahnfahrzeuge mittels schräglaufender oder vertikaler Förderschienen zwischen den Ebenen bewegt. Ein Nachteil des in US 5 069 140 A beschriebenen Ansatzes ist allerdings, dass die Seilbahnstationen in Stillstand gebracht werden müssen, bevor sie von den Förderschienen übernommen werden können, was verringerten Durchsatz und verringerten Komfort aufgrund der dabei benötigten Brems- und Beschleunigungsvorgänge zur Folge hat. Ferner weist auch die Lösung gemäß US 5 069 140 A hohen Platzbedarf aus.

Es ist demnach eine Aufgabe der gegenständlichen Erfindung, eine Seilbahnstation bereitzustellen, die bei nur geringem Raumaufwand Ein- und Ausstiegszonen bietet, die für Passagiere bequem zu erreichen sind, wobei überdies ein unterbrechungsfreier Transport von Seilbahnfahrzeugen möglich ist.

Diese Aufgabe wird für die eingangs genannte Seilbahnstation gelöst, indem in der Seilbahnstation ein Stetigförderer, aufweisend eine relativ zur Seilbahnstation feststehende Förderstrecke, zumindest ein Mitnahmeelement, sowie ein Fördermittel zum steten Bewegen des zumindest einen Mitnahmeelements entlang der Förderstrecke, vorgesehen werden. Erfindungsgemäß verbindet die Förderstrecke die erste Stations-Ebene mit der zweiten Stations-Ebene der Seilbahnstation, wobei in vorteilhafter Weise in der zweiten Stations-Ebene eine von der Förderstrecke durchlaufene Ausstiegszone und/oder Einstiegszone vorgesehen sind, und das zumindest eine Mitnahmeelement ausgestaltet ist, ein in der ersten Stations-Ebene mittels des Stationsförderers entlang der Stationsförderer-Strecke bewegtes Seilbahnfahrzeug in einem Übergabepunkt der Stationsförderer-Strecke zu erfassen und entlang der Förderstrecke in die zweite Stations-Ebene mitzunehmen. Erfindungsgemäß verläuft die Förderstrecke des Stetigförderers zumindest abschnittsweise entlang einer Querrichtung quer zu einer Schwere-Ebene, die im Übergabepunkt von einer Schwererichtung der auf das Seilbahnfahrzeug angreifenden Schwerkraft und der Stationsförderer-Richtung im Übergabepunkt aufgespannt wird.

Durch die zumindest abschnittsweise Anordnung der Förderstrecke des Stetigförderers entlang einer Querrichtung quer zu einer Schwere-Ebene, die im Übergabepunkt von einer Schwererichtung der auf das Seilbahnfahrzeug angreifenden Schwerkraft und der Stationsförderer-Richtung im Übergabepunkt aufgespannt wird, werden die zu verbindenden Ebenen der Seilbahnstation - im Vergleich zu aus dem Stand der Technik bekannten Ansätzen - bei besonders geringem Platzbedarf verbunden. Die Ausgestaltung des Stetigförderers mit einem stetig umlaufenden Mitnahmeelement erlaubt es zudem, die zu transportierenden Seilbahnfahrzeuge ohne Unterbrechungen zwischen den Ebenen zu fördern, was im Vergleich zu bekannten Lösungen die Effizienz des Stetigförderers, folglich von Seilbahnstationen, in denen ein erfindungsgemäßer Stetigförderer eingesetzt wird, und damit letztlich von gesamten Seilbahnanlagen steigert.

In vorteilhafter Weise verläuft die Querrichtung in einem vorgegebenen Querrichtungswinkel zur Schwere-Ebene, welcher bevorzugt zwischen 30 Grad und 150 Grad, vorzugsweise zwischen 60 Grad und 120 Grad, besonders vorzugsweise zwischen 80 Grad und 100 Grad beträgt. Wie aus einer geometrischen Betrachtung der erfindungsgemäßen Seilbahnstation abgeleitet werden kann, reduziert sich der Platzbedarf des Stetigförderers umso mehr, je näher der Querrichtungswinkel bei 90 Grad liegt. In einer besonders bevorzugten Ausgestaltung der Erfindung wird demnach ein Querrichtungswinkel von 90 Grad vorgesehen.

Bevorzugt ist der Stetigförderer ferner ausgestaltet, ein mitgenommenes Seilbahnfahrzeug entlang eines in Querrichtung verlaufenden Abschnittes der Förderstrecke von der Schwere-Ebene weg zu transportieren und/oder zur Schwere-Ebene hin zu transportieren, sodass eine umlaufende Bewegung der im Stetigförderer mitgenommenen Seilbahnfahrzeuge entlang der Förderstrecke zwischen der ersten Stations-Ebene und der zweiten Stations-Ebene möglich wird. Der Stetigförderer kann hierzu ausgestaltet sein, ein Seilbahnfahrzeug im Übergabepunkt beim Erfassen von der Stationsförderer-Strecke abzuheben, vorzugsweise senkrecht entlang der Schwererichtung.

Im Rahmen der Erfindung erfolgt die Mitnahme der Seilbahnfahrzeuge durch zumindest ein Mitnahmeelement, welches in einer vorteilhaften Weise ausgestaltet ist, ein Seilbahnfahrzeug unter Aufrechterhaltung einer vom Seilbahnfahrzeug in Bezug auf das zumindest eine Mitnahmeelement, bevorzugt im Übergabepunkt, angenommenen Relativposition in die zweite Stations-Ebene mitzunehmen. Das Vorsehen einer gleichbleibenden Relativposition ermöglicht die Fixierung der mitgenommenen Seilbahnfahrzeuge am Mitnahmeelement während des Mitnehmens, wodurch Komponenten, insbesondere mechanische Komponenten gespart werden können, die ansonsten zur Ermöglichung von Relativbewegungen vorzusehen sind, wie insbesondere Lager, wie Kugellager usw. Bei aus dem Stand der Technik bekannten Ansätzen mit Relativbewegungen treten in diesem Zusammenhang vor allem rotatorische Relativbewegungen auf, die sich negativ auf den Verschleiß der eingesetzten Komponenten auswirken. Auch die Steuerung und Kontrollierbarkeit der auftretenden Bewegungen ist im Fall von Relativbewegungen erschwert.

In einer weiteren vorteilhaften Ausgestaltung ist der Stetigförderer dazu ausgestaltet, ein Seilbahnfahrzeug mittels des zumindest einen Mitnahmeelements unter Aufrechterhaltung einer kontinuierlichen Bewegung des Seilbahnfahrzeuges vom Stationsförderer zu erfassen und in die zweite Stations-Ebene mitzunehmen. Zu diesem Zweck kann der Stetigförderer als Umlaufförderer ausgeführt sein, wobei das Fördermittel als Kettentrieb oder Riementrieb oder Seiltrieb ausgeführt sein kann. Um dabei eine nahtlose Übernahme von zunächst in einer Stationsförderer-Strecke bewegten Seilbahnfahrzeugen in die Förderstrecke des Stetigförderers zu ermöglichen, kann in einer vorteilhaften Weise vorgesehen sein, dass eine stetige Bewegung des zumindest einen Mitnahmeelements entlang der Förderstrecke mit einer Bewegung eines mitzunehmenden Seilbahnfahrzeuges entlang der Stationsförderer-Strecke synchronisierbar ist, um eine kontinuierliche Bewegung des mitzunehmenden Seilbahnfahrzeuges aufrechtzuerhalten, sowie um sicherzustellen, dass das Mitnahmeelement und das mitzunehmende Seilbahnfahrzeug zum gleichen Zeitpunkt im vorstehend genannten Übergabepunkt zusammentreffen, sodass das Mitnahmeelement das Seilbahnfahrzeug ohne Verzögerung oder Beeinträchtigung der Bewegung des Seilbahnfahrzeuges aufgreifen und mitnehmen kann.

Um ein mitgenommenes Seilbahnfahrzeug erneut an eine Stationsförderer-Strecke eines Stationsförderers ankoppeln zu können, ist es vorteilhaft, wenn in der ersten Stations-Ebene oder in der zweiten Stations-Ebene ein zweiter Übergabepunkt vorgesehen ist, in dem ein Seilbahnfahrzeug an eine Stationsförderer-Strecke ankuppelbar oder abkuppelbar ist. Zum erneuten Ankuppeln eines Seilbahnfahrzeuges kann der Stetigförderer hierbei ausgestaltet sein, ein Seilbahnfahrzeug im zweiten Übergabepunkt zum Ankuppeln an der Stationsförderer-Strecke, vorzugsweise senkrecht oder zumindest nahezu senkrecht entlang der Schwererichtung, abzusetzen. Auf diese Weise wird auch das Absetzen in einer platzsparenden Weise umgesetzt.

Typischerweise werden entlang der Förderstrecke mittels mehrerer Mitnahmeelemente gleichzeitig mehrere Seilbahnfahrzeuge bewegt, wobei die zur Bewegung dieser Seilbahnfahrzeuge herangezogenen Mitnahmeelemente stets zumindest so weit voneinander beabstandet sind, dass eine Kollision von durch benachbarte Mitnahmeelemente mitgenommenen Seilbahnfahrzeugen ausgeschlossen werden kann. Die Beabstandung benachbarter Mitnahmeelemente, d.h. Mitnahmeelemente, zwischen denen entlang der Förderstrecke kein weiteres Mitnahmeelemente mehr angeordnet ist, kann dabei bevorzugt zumindest der Hälfte einer maximalen Längserstreckung der mitgenommenen Seilbahnfahrzeuge in Richtung der Förderstrecke entsprechen. Um die Sicherheit zu erhöhen, können aber auch größere Beabstandungen vorgesehen werden, wie eine Beabstandung, die einer vollständigen Längserstreckung der mitgenommenen Seilbahnfahrzeuge in Richtung der Förderstrecke entspricht, oder eine Beabstandung, die einem Vielfachen einer vollständigen Längserstreckung der mitgenommenen Seilbahnfahrzeuge in Richtung der Förderstrecke entspricht, z.B. dem Zweifachen oder Dreifachen oder Vierfachen usw.

Die erfindungsgemäße Seilbahnstation wird bevorzugt als Bestandteil einer Seilbahnanlage vorgesehen. Eine derartige Seilbahnanlage umfasst in vorteilhafter Weise eine vorstehend beschriebene, erfindungsgemäße Seilbahnstation mit einem erfindungsgemäßen Stetigförderer, sowie zumindest eine weitere Seilbahnstation, wobei die Seilbahnstation und die weitere Seilbahnstation durch ein umlaufendes Förderseil zum Transport von Seilbahnfahrzeugen zwischen den Seilbahnstationen verbunden sind. In einer derartigen Seilbahnanlage kann auch die weitere Seilbahnstation zwei durch einen erfindungsgemäßen Stetigförderer zum kontinuierlichen Transport von Seilbahnfahrzeugen verbundene Stations-Ebenen aufweisen, es kann aber auch lediglich eine der genannten Seilbahnstationen mit einem erfindungsgemäßen Stetigförderer ausgestattet sein.

Neben der erfindungsgemäßen Seilbahnstation und der vorstehend beschriebenen Seilbahnanlage wird die gegenständliche Aufgabe ferner durch ein eingangs genanntes Verfahren zum Bewegen eines Seilbahnfahrzeuges in einer Seilbahnstation gelöst. Dabei wird das Seilbahnfahrzeug in der Seilbahnstation mittels eines Stetigförderers, aufweisend eine relativ zur Seilbahnstation feststehende Förderstrecke, zumindest ein Mitnahmeelement, sowie ein Fördermittel zum steten Bewegen des zumindest einen Mitnahmeelements entlang der Förderstrecke, von der ersten Ebene in die zweite Ebene bewegt, und das Seilbahnfahrzeug wird durch das zumindest eine Mitnahmeelement des Stetigförderers in einem Übergabepunkt der Stationsförderer-Strecke erfasst und entlang der Förderstrecke in die zweite Ebene mitgenommen. Die Förderstrecke des Stetigförderers verläuft, wie vorstehend erläutert, zumindest abschnittsweise entlang einer Querrichtung quer zu einer Schwere-Ebene, die im Übergabepunkt von einer Schwererichtung der auf das Seilbahnfahrzeug angreifenden Schwerkraft und der Stationsförderer-Richtung im Übergabepunkt aufgespannt wird.

Die gegenständliche Erfindung wird nachfolgend unter Bezugnahme auf die Figuren 1 bis 4 näher erläutert, die beispielhaft, schematisch und nicht einschränkend vorteilhafte Ausgestaltungen der Erfindung zeigen. Dabei zeigt
Fig.1 eine Seilbahnstation mit einem Höhenförderrad zur Verbindung zweier Ebenen nach Stand der Technik,
Fig.2 eine 3D-Ansicht eines erfindungsgemäßen Stetigförderers,
Fig.3 eine Schnittdarstellung einer ersten Seilbahnstation entlang einer von der Förderstrecke umschlossenen Fläche,
Fig.4 eine Seilbahnanlage mit einer ersten Seilbahnstation und einer zweiten Seilbahnstation in Draufsicht.

In Fig.1 ist eine Seilbahnstation S1 einer Seilbahnanlage 1 dargestellt, wie sie beispielsweise aus EP 1 878 631 B1 bekannt ist. Die Seilbahnstation S1 weist ein in sich geschlossenes Trag- und Förderseil 3 zur Förderung von Seilbahnfahrzeugen 2 zwischen zwei Seilbahnstationen S1, S2 auf, wie z.B. zwischen einer Talstation und einer Bergstation. Das Trag- und Förderseil 3 kann in einer vorteilhaften Weise mit zwei Paaren von sich jeweils in gleichen Richtungen bewegenden Trumen ausgebildet sein. Die einzelnen Seilbahnfahrzeuge 2 sind mittels mindestens eines Klemmenpaares am Trag- und Förderseil 3 ankuppelbar, im Fall einer Ausführung mittels Trumen an den sich in gleicher Richtung bewegenden Trumen. Typischerweise sind die Seilbahnfahrzeuge 2 mit Laufwerken ausgebildet, wie aus dem Stand der Technik bekannt ist.

In der beispielhaften Seilbahnstation S1 nach Fig.1 ist das Trag- und Förderseil 3 über eine vertikal ausgerichtete erste Umlenkscheibe 31 nach unten abgeführt und über eine weitere Umlenkscheibe 32 geführt. In weiterer Folge verläuft das Seil 3 über eine dritte Umlenkscheibe 33 und anschließend über eine vierte Umlenkscheibe 34 zurück, um eine umlaufende Bewegung des Seils 3 zu ermöglichen. Bekanntermaßen wird auf diese Weise ein Zu- und Abtransport von Seilbahnfahrzeugen 2 in und von der Seilbahnstation S1 ermöglicht. Die Gruppe der Umlenkscheiben ist im gezeigten Fall mit einem Spanngewicht 30 ausgebildet, durch welches das Trag- und Förderseil 3 gespannt wird.

Die Seilbahnstation S1 ist mit einer ersten Stations-Ebene E1 und mit einer zweiten Stations-Ebene E2 ausgebildet. In der ersten Stations-Ebene E1 der Seilbahnstation S1 sind in Verlängerung des horizontal in der ersten Stations-Ebene E1 verlaufenden Abschnittes des Förderseils 3 zwei Tragleisten einer ersten Führungsschiene 51 vorgesehen, welcher Gruppen von Verzögerungsrädern 50 und Förderrädern 51 zugeordnet sind, mittels welcher die Seilbahnfahrzeuge 2 in der ersten Stations-Ebene E1 der Seilbahnstation S1 zu einem ersten Höhenförderrad HR1 bewegt werden. Das Höhenförderrad HR1 befindet sich an dem der Einfahrt in die Seilbahnstation S1 abgewandten Ende der Station S1. Die Verzögerungsräder 50, Förderräder 51 usw. bilden hierbei einen Stationsförderer 5 mit einer Stationsförderer-Strecke 5S zum Bewegen eines Seilbahnfahrzeugs 2 entlang der Stationsförderer-Strecke 5S in einer Stationsförderer-Richtung SR, wie erwähnt von der Einfahrt in die Seilbahnstation S1 hin zum ersten Höhenförderrad HR1 und retour, wozu die Stationsförderer-Strecke 5S zwei zueinander parallel Abschnitte mit zueinander entgegengesetzten Stationsförderer-Richtungen SR aufweisen kann, für den Zu- und Abtransport.

Mittels des Höhenförderrades HR1 werden die Seilbahnfahrzeuge 2 von der ersten Stations-Ebene E1, in welcher die Seilbahnfahrzeugen 2 beispielsweise in die Seilbahnstation S1 hineinbewegt werden, in die zweite Stations-Ebene E2, in welcher die Seilbahnfahrzeugen 2 in einer vorteilhaften Weise von Passagieren bestiegen bzw. verlassen werden können, bewegt. Betreffend den in Fig.1 gezeigten Aufbau sind jedoch auch andere Ausführungen von Seilbahnstationen 1 denkbar, in denen beispielsweise in einer höheren Stations-Ebene zu- und/oder ausgestiegen werden kann, und in einer niedrigeren Stations-Ebene ein oder ausgefahren wird. Auch eine Kombination eines Einfahrens und Zusteigens oder eines Ausfahrens und Aussteigens in je einer Stations-Ebene usw. ist denkbar, insbesondere in einer Mittelstation zur Verbindung einer Talstation mit einer Bergstation können derartige Konzepte sinnvoll sein. In der zweiten Stations-Ebene E2 schließt an das Höhenförderrad HR1 eine durch zwei Tragleisten gebildete zweite Führungsschiene 52 mit dieser zugeordneten Förderrädern 52 an, mittels welcher die Seilbahnfahrzeuge 2 beispielsweise durch einen Einstiegs- bzw. Ausstiegsbereich 20 für die Passagiere hindurchbewegt werden können. Nähere Details zu dem in Fig.1 gezeigten Aufbau können EP 1 878 631 B1 entnommen werden. Im Rahmen der gegenständlichen Erfindung ist natürlich ebenso denkbar, dass ein Seilbahnfahrzeug 1 nicht nur zum Ein- und Aussteigen in eine andere Stations-Ebene überführt wird, sondern auch zu anderen Zwecken, z.B. um ein Seilbahnfahrzeug 1 in einen Parkbereich zu überführen und dort zu parken, oder um ein Seilbahnfahrzeug 1 aus einem Parkbereich zurückzuführen, und erneut für den Transport von Passagieren zwischen Seilbahnstationen zu aktivieren. Seilbahnstationen mit Parkbereichen sind im Stand der Technik hinlänglich bekannt, z.B. aus EP 0 369 981 A2 oder aus WO 2010/082125 A1.

Wie an früherer Stelle ausgeführt, ist an der in Fig.1 dargestellten Seilbahnstation S1 nachteilig, dass das Höhenförderrad HR1 zur Verbindung der Stations-Ebenen E1, E2 viel Platz und Raum in Anspruch nimmt. Ein Höhenförderrad HR1 gemäß Fig.1 kann demnach nur eingeschränkt eingesetzt werden, d.h. nur in Seilbahnstationen 1, die den geforderten Platz bzw. Raum zur Verfügung stellen. Soll ein Höhenförderrad HR1 in einer neu geplanten Seilbahnstation S1 vorgesehen werden, muss der genannte Platzbedarf gleich in der Planungs- und Konzeptionierungsphase berücksichtigt werden. Seilbahnstationen mit unzureichenden Platzressourcen können demzufolge nicht mit einem Höhenförderrad HR1 gemäß Fig.1 nachgerüstet werden. Um unter anderem dieses Problem zu lösen, und um insbesondere eine platzsparendere Möglichkeit zum Transport von Seilbahnfahrzeugen 2 zwischen verschiedenen Stations-Ebenen E1, E2 zu bieten, schlägt die Erfindung ein alternatives Förderkonzept vor, wie nachstehend anhand von Fig.2 erläutert wird.

Konkret zeigt Fig.2, ebenso in beispielhafter und schematischer Darstellung, eine 3D-Ansicht eines erfindungsgemäßen Stetigförderers SF, wie er in einer Seilbahnstation S1 gemäß Fig.1 anstelle eines vorstehend diskutierten Höhenförderrad HR1 eingesetzt werden kann, einerseits um Platz zu sparen, andererseits aber auch um einen effizienten Transport zwischen den Stations-Ebenen E1, E2 zu ermöglichen.

Zunächst ist in Fig.2, wie in Fig.1, eine erste Stations-Ebene E1 gezeigt. In der ersten Stations-Ebene E1 ist, entsprechend dem in Fig.1 gezeigten Aufbau, ein Stationsförderer 5 mit einer Stationsförderer-Strecke 5S zum Bewegen eines Seilbahnfahrzeugs 2 entlang der Stationsförderer-Strecke 5S in einer Stationsförderer-Richtung SR vorgesehen. Erfindungsgemäß ist im in Fig.2 gezeigten Ausschnitt einer Seilbahnstation S1 nun allerdings ein Stetigförderer SF vorgesehen, der eine relativ zur Seilbahnstation S1 feststehende Förderstrecke FS, zumindest ein Mitnahmeelement M, sowie ein Fördermittel (nicht dargestellt) zum steten Bewegen des zumindest einen Mitnahmeelements M entlang der Förderstrecke FS aufweist, um das Höhenförderrad HR1 zu ersetzen. Die Förderstrecke FS verbindet dabei die erste Stations-Ebene E1 mit der zweiten Stations-Ebene E2 der Seilbahnstation S1. Erfindungsgemäß ist dabei das zumindest eine Mitnahmeelement M ausgestaltet, ein in der ersten Stations-Ebene E1 mittels des Stationsförderers 3 entlang der Stationsförderer-Strecke 5S bewegtes Seilbahnfahrzeug 2 in einem Übergabepunkt UP der Stationsförderer-Strecke 5S zu erfassen und entlang der Förderstrecke FS in die zweite Stations-Ebene E2 mitzunehmen, wobei die Förderstrecke FS des Stetigförderers SF zumindest abschnittsweise entlang einer Querrichtung QR quer zu einer Schwere-Ebene SE verläuft, die im Übergabepunkt UP von einer Schwererichtung GR der auf das Seilbahnfahrzeug 2 angreifenden Schwerkraft und der Stationsförderer-Richtung SR im Übergabepunkt UP aufgespannt wird.

Aufspannen einer Ebene ist dabei im in der Mathematik bzw. Geometrie üblichen Sinn zu verstehen. Bekanntermaßen handelt es sich bei einer (euklidischen) Ebene allgemein um ein unbegrenzt ausgedehntes flaches zweidimensionales Objekt. Eine Ebene kann bekanntermaßen definiert werden durch einen Punkt (Stützvektor) im Raum, im gegenständlichen Fall ist das der genannte Übergabepunkt UP, und zwei Spannvektoren, im gegenständlichen Fall ergeben sich diese Spannvektoren durch im Übergabepunkt UP auftretenden Richtungen, d.h. durch die Schwererichtung GR, und durch die Stationsförderer-Richtung SR. Im Unterschied zum Höhenförderrad HR1 gemäß Fig.1 ist entscheidend, dass der erfindungsgemäße Stetigförderer SF nicht die Bewegung eines Seilbahnfahrzeuges 2 bis zum Übergabepunkt UP ohne Richtungsänderung fortführt, sondern die Richtung derart variiert, dass sich eine Platzersparnis einstellt.

Wie erläutert, wird es durch die zumindest abschnittsweise Anordnung der Förderstrecke FS des Stetigförderers SF entlang einer Querrichtung QR quer zu einer Schwere-Ebene, die im Übergabepunkt UP von einer Schwererichtung GR der auf das Seilbahnfahrzeug 2 angreifenden Schwerkraft und der Stationsförderer-Richtung SR im Übergabepunkt UP aufgespannt wird, möglich, die zu verbindenden Stations-Ebenen E1, E2 der Seilbahnstation S1 bei geringem Platzbedarf zu verbinden, insbesondere im Vergleich zu dem anhand von Fig.1 gezeigten Konzept gemäß EP 1 878 631 B1. Die Ausgestaltung des Stetigförderers SF mit einem stetig umlaufenden Mitnahmeelement M erlaubt es zudem, die zu transportierenden Seilbahnfahrzeuge 2 ohne Unterbrechungen zwischen den Ebenen E1, E2 zu fördern, was im Vergleich zu bekannten Lösungen die Effizienz steigert. Die Bewegungskontur des Stetigförderer SF ist dabei so gestaltet, sodass eine hohe Taktzahl erreichbar ist und die Fahrzeuge 2 nicht kollidieren. Im Vergleich zu Lösungen aus dem Stand der Technik können bei geeigneter Synchronisierung der Bewegung im Stationsförderer und der Bewegung im Stetigförderer Geschwindigkeitsänderungen zur Gänze, bzw. zumindest weitgehend, vermieden werden.

Durch die Erfindung wird es demnach möglich, ein vertikales Befördern von Seilbahnfahrzeugen 2 mit einer, im Vergleich zu aus dem Stand der Technik bekannten Konzepten, hohen Taktzahl umzusetzen. Eine wesentliche Stärke der Erfindung ist dabei ihre Flexibilität, sodass ein Einsatz in verschiedensten Seilbahnarchitekturen möglich wird, wie bei Zweiseil-Systemen oder Dreiseil-Systemen oder bei Kombinationen davon, sowie bei verschiedenen Architekturen von Seilbahnstationen 1, in denen gemäß den vorstehenden Ausführungen z.B. in einer Ebene ein Parkbereich vorgesehen ist, oder in denen wie bei einer Mittelstation in einer Ebene eingefahren wird und in einer anderen Ebene ausgefahren wird. Auch in Mittelstationen können Parkbereiche vorgesehen sein, die mittels eines erfindungsgemäßen Stetigförderers angefahren werden. Der erfindungsgemäße Stetigförderer ermöglicht es insbesondere, Seilbahnfahrzeuge 2 effizient in einen Parkbereich ein- und wieder auszubringen.

Aufgrund des geringen Platzbedarfs können bestehende Systeme, d.h. bestehende Seilbahnstationen 1, leicht nachgerüstet werden. In einer besonders vorteilhaften Weise erlaubt die Erfindung, ein Seilbahnfahrzeug 2 ohne Stillstand der eingesetzten Fördertechnik, sowie unter lediglich geringfügigen Geschwindigkeitsschwankungen, zu übernehmen, und in weiterer Folge ohne Stillstand auf einem anderen Niveau, d.h. auf einer anderen Ebene E1, E2, abzusetzen. Zur Übernahme und zum Absetzen eines Seilbahnfahrzeuges 2 können in vorteilhafter Weise über Schienen geführte Laufrollen eingesetzt werden.

Wie ebenso in Fig.2 gezeigt, steht die Schwere-Ebene SE in einem vorgegebenen Querrichtungswinkel *α* zur Querrichtung QR. Der Querrichtungswinkel *α* liegt dabei typischerweise zwischen 30 Grad und 150 Grad, vorzugsweise zwischen 60 Grad und 120 Grad, oder besonders vorzugsweise zwischen 80 Grad und 100 Grad. Wie aus einer geometrischen Betrachtung der erfindungsgemäßen Seilbahnstation unmittelbar abgeleitet werden kann, reduziert sich der Platzbedarf des Stetigförderers umso mehr, je näher der Querrichtungswinkel bei 90 Grad liegt. Insbesondere die Längserstreckung einer Seilbahnstation S1 wird auf diese Weise reduziert. In einer besonders bevorzugten Ausgestaltung der Erfindung wird demnach ein Querrichtungswinkel von möglichst exakt 90 Grad vorgesehen.

In einer weiteren vorteilhaften Ausgestaltung ist ein erfindungsgemäßer Stetigförderer SF ferner ausgestaltet, ein mitgenommenes Seilbahnfahrzeug 2 entlang eines in Querrichtung QR verlaufenden Abschnittes der Förderstrecke FS von der Schwere-Ebene SE weg zu transportieren und/oder zur Schwere-Ebene SE hin zu transportieren. Dabei kann der Stetigförderer SF ausgestaltet sein, ein Seilbahnfahrzeug 2 im Übergabepunkt UP beim Erfassen von der Stationsförderer-Strecke 5S, vorzugsweise senkrecht entlang der Schwererichtung GR, abzuheben. Durch einen, zumindest näherungsweise, vertikal ausgeführten Abschnitt der Förderstrecke FS, bevorzugt im oder in unmittelbarer Nähe zum Übergabepunkt UP, wird auf unkomplizierte Weise das Aufnehmen und Abheben von Seilbahnfahrzeugen 2 ermöglicht.

Um ein Seilbahnfahrzeug 2 erneut an eine Stationsförderer-Strecke 5S eines Stationsförderers 3 anzukoppeln, ist in vorteilhafter Weise in der ersten Stations-Ebene E1 oder in der zweiten Stations-Ebene E2 ein zweiter Übergabepunkt UP2 vorgesehen, wo ein mittels des erfindungsgemäßen Stetigförderers SF transportiertes Seilbahnfahrzeug 2 wieder zurückgegeben wird, zunächst an den vorstehend beschriebenen Stationsförderer 5, und in weiterer Folge an das Förderseil 3 zum weiteren Transport zwischen verschiedenen Seilbahnstationen. Konkret kann der Stetigförderer SF dazu in einer vorteilhaften Weise ausgestaltet sein, ein Seilbahnfahrzeug 2 im zweiten Übergabepunkt UP2 zum erneuten Ankoppeln an der Stationsförderer-Strecke 5S, vorzugsweise senkrecht entlang der Schwererichtung GR, abzusetzen.

Zur konkreten Umsetzung des Stetigförderers SF kann vorgesehen sein, den Stetigförderer SF als Umlaufförderer auszuführen, beispielsweise mit einem Kettentrieb oder Riementrieb oder Seiltrieb als Fördermittel, wobei das Fördermittel, also z.B. eine Kette oder ein Riemen oder ein Seil, entlang der Förderstrecke FS verläuft und das Mitnahmeelement M bewegt.

Wie ein erfindungsgemäßer Stetigförderer SF in Verbund mit den übrigen Komponenten der Station S1 aus Fig.1 eingesetzt werden kann, ist ferner in Fig.3 gezeigt. Anhand von Fig.3 ist ersichtlich, dass in vorteilhafter Weise eine stete Bewegung des zumindest einen Mitnahmeelements M entlang der Förderstrecke FS mit einer Bewegung eines mitzunehmenden Seilbahnfahrzeuges 2 entlang der Stationsförderer-Strecke 5S synchronisiert wird, um eine kontinuierliche Bewegung des mitzunehmenden Seilbahnfahrzeuges 2 aufrechtzuerhalten. Auf diese Weise wird es möglich, ein Seilbahnfahrzeug 2 mittels des zumindest einen Mitnahmeelements M unter Aufrechterhaltung einer kontinuierlichen Bewegung des Seilbahnfahrzeuges 2 vom Stationsförderer 5 zu erfassen und in die zweite Stations-Ebene E2 mitzunehmen. Die Vermeidung von Stillstand und/oder ruckartigen Bewegungen mitgenommener Seilbahnfahrzeuge 2 erhöht den Komfort für die Insassen.

Sind entlang der Förderstrecke FS gleichzeitig mehrere Seilbahnfahrzeuge 2 in Bewegung, wie dies im Normalbetrieb einer Seilbahn der Fall ist, so kann in einer vorteilhaften Weise vorgesehen werden, dass bewegte Mitnahmeelemente M stets zumindest so weit voneinander beabstandet sind, dass eine Kollision von durch die Mitnahmeelemente M mitgenommenen Seilbahnfahrzeugen 2 entlang der gesamten Strecke ausgeschlossen ist. Wie bereits an früherer Stelle erläutert, kann dazu ein Abstand zwischen benachbarten Mitnahmeelementen M vorgesehen sein, der zumindest einer minimalen Längserstreckung eines transportierten Seilbahnfahrzeuges 2 in Bewegungsrichtung entlang der Förderstrecke des Stetigförderers entspricht. Bekanntermaßen reduziert sich der Abstand zwischen Seilbahnfahrzeugen 2 in Kurven und vergrößert sich in Geraden. Insbesondere im Bereich der genannten Übergabepunkte UP können hierbei geringe Abstände zwischen Seilbahnfahrzeugen 2 auftreten, sodass ein Abstand aus einem Bereich um einen Übergabepunkt UP als Maßgabe für die Beabstandung von Mitnahmeelementen M genommen werden kann, dass also vorgesehen werden kann, dass im Bereich eines Übergabepunktes UP zumindest der Abstand einer Längserstreckung von Seilbahnfahrzeugen 2 eingehalten wird.

Die erfindungsgemäße Seilbahnstation wird typischerweise als Bestandteil einer Seilbahnanlage vorgesehen, wie in abstrahierter Weise und in Draufsicht in Fig.4 dargestellt ist. Eine derartige Seilbahnanlage umfasst bevorzugt eine erfindungsgemäße, erste Seilbahnstation S1, sowie zumindest eine weitere Seilbahnstation S2, wobei die erste Seilbahnstation S1 und die weitere Seilbahnstation S2 durch ein umlaufendes Förderseil 3 zum Transport von Seilbahnfahrzeugen 2 zwischen den Seilbahnstationen S1, S2 verbunden sind. In einer derartigen Seilbahnanlage kann auch die weitere Seilbahnstation S2 zwei durch einen erfindungsgemäßen Stetigförderer SF zum kontinuierlichen Transport von Seilbahnfahrzeugen 2 verbundene Stations-Ebenen E1, E2 aufweisen, es kann aber auch lediglich eine der genannten Seilbahnstationen S1, S2 mit einem erfindungsgemäßen Stetigförderer SF ausgestattet sein.

## Patentansprüche

1. Seilbahnstation (S1) mit einer ersten Stations-Ebene (E1) und einer zweiten Stations-Ebene (E2), wobei in der ersten Stations-Ebene (E1) ein Stationsförderer (5) mit einer Stationsförderer-Strecke (5S) zum Bewegen eines Seilbahnfahrzeugs (2) entlang der Stationsförderer-Strecke (5S) in einer Stationsförderer-Richtung (SR) vorgesehen ist, **dadurch gekennzeichnet, dass** in der Seilbahnstation (S1) ein Stetigförderer (SF), aufweisend eine relativ zur Seilbahnstation (S1) feststehende Förderstrecke (FS), zumindest ein Mitnahmeelement (M), sowie ein Fördermittel zum steten Bewegen des zumindest einen Mitnahmeelements (M) entlang der Förderstrecke (FS), vorgesehen ist, wobei die Förderstrecke (FS) die erste Stations-Ebene (E1) mit der zweiten Stations-Ebene (E2) der Seilbahnstation (S1) verbindet und das zumindest eine Mitnahmeelement (M) ausgestaltet ist, ein in der ersten Stations-Ebene (E1) mittels des Stationsförderers (3) entlang der Stationsförderer-Strecke (5S) bewegtes Seilbahnfahrzeug (2) in einem Übergabepunkt (UP) der Stationsförderer-Strecke (5S) zu erfassen und entlang der Förderstrecke (FS) in die zweite Stations-Ebene (E2) mitzunehmen, wobei die Förderstrecke (FS) des Stetigförderers (SF) zumindest abschnittsweise entlang einer Querrichtung (QR) quer zu einer Schwere-Ebene (SE) verläuft, die im Übergabepunkt (UP) von einer Schwererichtung (GR) der auf das Seilbahnfahrzeug (2) angreifenden Schwerkraft und der Stationsförderer-Richtung (SR) im Übergabepunkt (UP) aufgespannt wird.

2. Seilbahnstation (S1) nach Anspruch 1, **dadurch gekennzeichnet, dass** die Schwere-Ebene (SE) in einem vorgegebenen Querrichtungswinkel (*α*) zur Querrichtung (QR) steht.

3. Seilbahnstation (S1) nach Anspruch 2, **dadurch gekennzeichnet, dass** der Querrichtungswinkel (*α*) zwischen 30 Grad und 150 Grad, vorzugsweise zwischen 60 Grad und 120 Grad, vorzugsweise zwischen 80 Grad und 100 Grad beträgt.

4. Seilbahnstation (S1) nach Anspruch 1, 2 oder 3, **dadurch gekennzeichnet, dass** der Stetigförderer (SF) ausgestaltet ist, ein mitgenommenes Seilbahnfahrzeug (2) entlang eines in Querrichtung (QR) verlaufenden Abschnittes der Förderstrecke (FS) von der Schwere-Ebene (SE) weg zu transportieren und/oder zur Schwere-Ebene (SE) hin zu transportieren.

5. Seilbahnstation (S1) nach einem der vorhergehenden Ansprüche, **dadurch gekennzeichnet, dass** der Stetigförderer (SF) weiters ausgestaltet ist, ein Seilbahnfahrzeug (2) im Übergabepunkt (UP) beim Erfassen von der Stationsförderer-Strecke (5S), vorzugsweise senkrecht in Schwererichtung (GR), abzuheben.

6. Seilbahnstation (S1) nach einem der vorhergehenden Ansprüche, **dadurch gekennzeichnet, dass** das zumindest eine Mitnahmeelement (M) ausgestaltet ist, das Seilbahnfahrzeug (2) unter Aufrechterhaltung einer vom Seilbahnfahrzeug (2) in Bezug auf das zumindest eine Mitnahmeelement (M) angenommenen Relativposition in die zweite Stations-Ebene (E2) mitzunehmen.

7. Seilbahnstation (S1) nach einem der vorhergehenden Ansprüche, **dadurch gekennzeichnet, dass** der Stetigförderer (SF) als Umlaufförderer ausgeführt ist, wobei das Fördermittel als Kettentrieb oder Riementrieb oder Seiltrieb ausgeführt ist.

8. Seilbahnstation (S1) nach Anspruch 7, **dadurch gekennzeichnet, dass** der Stetigförderer (SF) weiters dazu ausgestaltet ist, ein Seilbahnfahrzeug (2) mittels des zumindest einen Mitnahmeelements (M) unter Aufrechterhaltung einer kontinuierlichen Bewegung des Seilbahnfahrzeuges (2) vom Stationsförderer (5) zu erfassen und in die zweite Stations-Ebene (E2) mitzunehmen.

9. Seilbahnstation (S1) nach Anspruch 8, **dadurch gekennzeichnet, dass** eine stetige Bewegung des zumindest einen Mitnahmeelements (M) entlang der Förderstrecke (FS) mit einer Bewegung eines mitzunehmenden Seilbahnfahrzeuges (2) entlang der Stationsförderer-Strecke (5S) synchronisierbar ist, um eine kontinuierliche Bewegung des mitzunehmenden Seilbahnfahrzeuges (2) aufrechtzuerhalten.

10. Seilbahnstation (S1) nach einem der vorhergehenden Ansprüche, **dadurch gekennzeichnet, dass** in der ersten Stations-Ebene (E1) oder in der zweiten Stations-Ebene (E2) ein zweiter Übergabepunkt (UP2) vorgesehen ist, in dem ein Seilbahnfahrzeug (2) erneut an eine Stationsförderer-Strecke (5S) eines Stationsförderers ankoppelbar ist.

11. Seilbahnstation (S1) nach Anspruch 10, **dadurch gekennzeichnet, dass** der Stetigförderer (SF) weiters ausgestaltet ist, ein Seilbahnfahrzeug (2) im zweiten Übergabepunkt zum Ankoppeln an der Stationsförderer-Strecke (5S), vorzugsweise senkrecht entlang der Schwererichtung (GR), abzusetzen.

12. Seilbahnstation (S1) nach einem der vorhergehenden Ansprüche, **dadurch gekennzeichnet, dass** in der zweiten Stations-Ebene (E2) eine von der Förderstrecke (FS) durchlaufene Ausstiegszone und/oder Einstiegszone (20) vorgesehen ist.

13. Seilbahnstation (S1) nach einem der vorhergehenden Ansprüche, **dadurch gekennzeichnet, dass** gleichzeitig entlang der Förderstrecke (FS) bewegte Mitnahmeelemente (M) stets zumindest so weit voneinander beabstandet sind, dass eine Kollision von durch die Mitnahmeelemente (M) mitgenommenen Seilbahnfahrzeugen (2) ausgeschlossen ist.

14. Seilbahnanlage (1) umfassend eine Seilbahnstation (S1) nach einem der vorhergehenden Ansprüche sowie zumindest eine weitere Seilbahnstation (S2), wobei die Seilbahnstation (S1) und die weitere Seilbahnstation (S2) durch ein umlaufendes Förderseil (3) zum Transport von Seilbahnfahrzeugen (2) zwischen den Seilbahnstationen (S1, S2) verbunden sind, wobei bevorzugt auch die weitere Seilbahnstation (S2) zwei durch einen Stetigförderer (SF) zum kontinuierlichen Transport von Seilbahnfahrzeugen (2) verbundene Stations-Ebenen aufweist.

15. Verfahren zum Bewegen eines Seilbahnfahrzeuges (2) in einer Seilbahnstation (S1) mit einer ersten Stations-Ebene (E1) und einer zweiten Stations-Ebene (E2) und einem Stationsförderer (5) mit einer Stationsförderer-Strecke (5S) zum Bewegen eines Seilbahnfahrzeugs (2) entlang der Stationsförderer-Strecke (5S) in einer Stationsförderer-Richtung (SR), **dadurch gekennzeichnet, dass** das Seilbahnfahrzeug (2) in der Seilbahnstation (S1) mittels eines Stetigförderers (SF), aufweisend eine relativ zur Seilbahnstation (S1) feststehende Förderstrecke (FS), zumindest ein Mitnahmeelement (M), sowie ein Fördermittel zum steten Bewegen des zumindest einen Mitnahmeelements (M) entlang der Förderstrecke (FS), von der ersten Ebene (E1) in die zweite Ebene (E2) bewegt wird, wobei das Seilbahnfahrzeug (2) durch das zumindest eine Mitnahmeelement (M) des Stetigförderers (SF) in einem Übergabepunkt (UP) der Stationsförderer-Strecke (5S) erfasst und entlang der Förderstrecke (FS) in die zweite Ebene (E2) mitgenommen wird, wobei die Förderstrecke (FS) des Stetigförderers (SF) zumindest abschnittsweise entlang einer Querrichtung (QR) quer zu einer Schwere-Ebene (SE) verläuft, die im Übergabepunkt (UP) von einer Schwererichtung (GR) der auf das Seilbahnfahrzeug (2) angreifenden Schwerkraft und der Stationsförderer-Richtung (SR) im Übergabepunkt (UP) aufgespannt wird.
